# EUROPÄISCHE PATENTSCHRIFT

(11) **EP 3 221 853 B1**
(45) Veröffentlichungstag und Bekanntmachung des Hinweises auf die Patenterteilung: **22.06.2022**
(21) Anmeldenummer: 15800747.6
(22) Anmeldetag: 18.11.2015
(51) Int. Cl.: G07D 7/12

(54) **VERFAHREN UND VORRICHTUNG ZUR ERFASSUNG VON ABGESTRAHLTEM LICHT SOWIE VERFAHREN ZUR HERSTELLUNG**
METHOD AND DEVICE FOR CAPTURING OF EMITTED LIGHT AND METHOD FOR THE MANUFACTURING
PROCÉDÉ ET DISPOSITIF DE DÉTECTION DE LUMIÈRE RAYONNÉE AINSI QUE PROCÉDÉ DE PRODUCTION

(30) Priorität: 20.11.2014 DE 102014223745
(43) Veröffentlichungstag der Anmeldung: 27.09.2017
(73) Patentinhaber: Bundesdruckerei GmbH, 10969 Berlin (DE)
(72) Erfinder: KULIKOVSKY, Lazar, 14165 Berlin (DE); PAESCHKE, Manfred, 16348 Wandlitz (DE); KULIKOVSKA, Olga, 14165 Berlin (DE); TIETKE, Markus, 12439 Berlin (DE)
(74) Vertreter: Ramrath, Lukas
(86) Internationale Anmeldenummer: PCT/EP2015/076950
(87) Internationale Veröffentlichungsnummer: WO 2016/079174

(56) Entgegenhaltungen:
- EP-A1- 2 573 739
- EP-A2- 2 043 058
- WO-A1-2009/110064
- DE-A1- 2 713 396
- GB-A- 2 507 575
- GB-A- 2 507 575

## Beschreibung

Die Erfindung betrifft eine Vorrichtung und ein Verfahren zur Erfassung von Licht, welches von einem Sicherheitsdokument abgestrahlt wird, sowie ein Verfahren zur Herstellung einer solchen Vorrichtung.

Es ist bekannt, Licht mittels eines optischen Systems zu erfassen, welches von einer Oberfläche eines Sicherheitsdokuments emittiert, transmittiert, reflektiert oder gestreut wird. In Abhängigkeit von Eigenschaften des derart erfassten Lichts kann insbesondere eine Echtheitsprüfung durchgeführt werden.

Optische Systeme, welche zur Erfassung des abgestrahlten Lichts verwendet werden, bestehen regelmäßig aus mehreren Linsen, die die Oberfläche oder einen Teilbereich der Oberfläche des Sicherheitsdokuments in eine Detektorebene eines optischen Sensors abbilden.

Da die Lichtintensität, also die Lichtmenge pro Detektorfläche, quadratisch mit dem Messabstand, der z.B. einen Abstand zwischen einer Eintrittsfläche des optischen Systems und abzubildender Oberfläche bezeichnet, abnimmt, werden für schwach leuchtende Oberflächen optische Systeme mit einer großen Apertur und einem kleinen Messabstand verwendet, um möglichst viel Licht zu erfassen. Hierbei bezeichnet die Apertur einen Durchmesser einer Eintrittsöffnung des optischen Systems, insbesondere den Durchmesser einer Eintrittslinse. Die Eintrittsfläche kann gleich der Detektorfläche sein, insbesondere wenn Licht von der Oberfläche direkt, also ohne durch weitere optische Element zu strahlen, auf den Detektor trifft.

Je größer die Linse und kleiner der Messabstand, desto größer ist der Raumwinkel, aus dem Licht aufgenommen werden kann. Jedoch führen kleine Messabstände, insbesondere Messabstände, die kleiner als eine Brennweite einer Eintrittslinse des optischen Systems sind, aufgrund der Strahldivergenz zu Lichtverlusten im System, wobei das Licht z.B. vom Gehäuse absorbiert werden kann.

Auch führen derartige Systeme zu einer erhöhten Abhängigkeit des Messergebnisses sowohl von dem Messabstand als auch von einer Position des Sicherheitsdokuments relativ zu einer optischen Achse des optischen Systems. Somit kann die Verwendung eines solchen optischen Systems eine hohe Positioniergenauigkeit erfordern.

Weiterhin verursacht jede Linse des optischen Systems geringe Reflexionen und damit Lichtverluste. Ein weiterer Nachteil besteht in den hohen Baukosten sowie dem hohen Bauraumbedarf von diesen optischen Systemen mit Linsen.

Die DE 27 13 396 A1 offenbart ein Verfahren und ein Vorrichtung zur Kennzeichnung oder Identifizierung eines Leuchtmaterial enthaltenden oder tragenden Körpers.

Die EP 2 573 739 A1 offenbart ein Verfahren zur Authentifizierung von Sicherheitsdokumenten, wobei das Verfahren auf ein einfaches Gerät und ein einfaches Verfahren zur Authentifizierung einer optisch variablen Einheit gerichtet ist.

Die GB 2 507 575 A offenbart ein Authentifizierungsgerät für die Authentifizierung eines Sicherheitsmerkmals.

Die EP 2 043 058 A2 offenbart ein Gerät zur Identifizierung von Banknoten, welches in automatischen Verkaufsgeräten und Geldwechselgeräten bereitgestellt wird.

Es stellt sich das technische Problem, eine Vorrichtung und ein Verfahren zur Erfassung von abgestrahltem Licht eines Sicherheitsdokuments sowie ein Verfahren zur Herstellung einer solchen Vorrichtung zu schaffen, die eine Erfassung einer gewünschten Lichtmenge ermöglichen, gleichzeitig jedoch einen Bauraumbedarf, Gewicht, Baukosten sowie Lichtverluste und Positionierungsempfindlichkeit verringern.

Die Lösung des technischen Problems ergibt sich durch die Gegenstände mit den Merkmalen der Ansprüche 1, 12 und 13. Weitere vorteilhafte Ausgestaltungen der Erfindung ergeben sich aus den Unteransprüchen.

Es ist eine Grundidee der Erfindung, eine Vorrichtung zur Erfassung von Licht, welches von einem Sicherheitsdokument abgestrahlt wird, linsenfrei zu gestalten. Weiter kann ein Lichtkanal mit einer Freikörperform bereitgestellt werden, wobei die Freikörperform derart gewählt ist, dass eine abzubildende Fläche des Sicherheitsdokument mit einer vorbestimmten Geometrie durch den Lichtkanal der Vorrichtung auf einen optischen Sensor, insbesondere auf dessen aktive Fläche, mit vorbestimmter Geometrie abgebildet wird. Somit kann das von der abzubildenden Fläche emittierte, reflektierte oder gestreute Licht vollständig oder zu einem großen Teil durch den Lichtkanal auf die aktive Fläche gelenkt werden.

Vorgeschlagen wird eine Vorrichtung zur Erfassung von abgestrahltem Licht eines Sicherheitsdokuments. Hierbei wird das Licht von dem Sicherheitsdokument, insbesondere von der Oberfläche des Sicherheitsdokuments, abgestrahlt. Das abgestrahlte Licht kann diffus gestreutes Licht, reflektiertes Licht, transmittiertes Licht oder emittiertes Licht bezeichnen.

Als Sicherheitsdokument kann jedes Dokument bezeichnet werden, das eine physikalische Entität ist, die gegen ein unautorisiertes Herstellen und/oder Verfälschen durch Sicherheitsmerkmale oder -elemente geschützt sind. Sicherheitsmerkmale sind solche Merkmale, die ein Verfälschen und/oder Duplizieren gegenüber einem einfachen Kopieren zumindest erschweren. Physikalische Entitäten, die ein Sicherheitsmerkmal umfassen oder ausbilden, können als Sicherheitselemente bezeichnet werden. Ein Sicherheitsdokument kann mehrere Sicherheitsmerkmale und/oder Sicherheitselemente umfassen. Im Sinne der hier festgelegten Definition kann ein Sicherheitsdokument auch immer ein Sicherheitselement darstellen. Beispiele für Sicherheitsdokumente, welche auch Wertdokumente umfassen, die einen Wert repräsentieren, umfassen beispielsweise Reisepässe, Personalausweise, Führerscheine, Identitätskarten, Zutrittskontrollausweise, Krankenkassenkarten, Banknoten, Postwertzeichen, Bankkarten, Kreditkarten, Smartcards, Tickets und Etiketten.

Das Sicherheitsdokument kann hierbei insbesondere lichtstreuende, photolumineszierende/phosphoreszierende Elemente oder elektrolumineszierende Elemente, insbesondere Pigmente, enthalten oder aufweisen. Diese ermöglichen eine Echtheitsverifikation in Abhängigkeit von emittierter Photo- bzw. Elektrolumineszenzstrahlung, wenn ein solches luminenszierendes Element, z.B. durch Licht und/oder ein elektrisches Feld, angeregt wird. In einem solchen Fall ist für die Echtheitsverifikation jedoch nicht zwingend eine optische Abbildung eines Teilbereichs der Oberfläche notwendig, sondern nur die Erfassung der Menge des ausgestrahlten Lichts.

Die Vorrichtung kann hierbei insbesondere Teil einer Vorrichtung zur Echtheitsprüfung des Sicherheitsdokuments sein. Eine solche Vorrichtung ermöglicht eine Verifikation der Echtheit des Sicherheitsdokuments, insbesondere durch eine Auswertung von Eigenschaften des abgestrahlten Lichts.

Die Vorrichtung umfasst mindestens einen Lichtleitkörper. Wie nachfolgend noch näher erläutert, kann der Lichtleitkörper als beschichteter Glaskörper ausgebildet sein oder einen solchen umfassen. Alternativ kann der Lichtleitkörper als Vollprofil mit mindestens einem, z.B. mit Luft oder einem anderen transparenten Material gefülltem, Lichtleitkanal ausgebildet sein.

Der Lichtleitkörper weist mindestens einen Lichtkanal auf oder bildet einen solchen aus. Der Lichtkanal weist eine Eintrittsöffnung und mindestens eine erste Austrittsöffnung auf.

Die Eintrittsöffnung und die erste Austrittsöffnung sind somit durch den Lichtkanal verbunden. Die Eintrittsöffnung bezeichnet hierbei eine Öffnung, durch die das vom Sicherheitsdokument abgestrahlte Licht in den Lichtkanal eintritt. Die Austrittsöffnung bezeichnet entsprechend eine Öffnung, durch die das eingetretene und durch den Lichtkanal gestrahlte Licht aus dem Lichtkanal austritt oder austreten kann.

Weiter sind die den Lichtkanal einfassende Wandfläche oder einfassenden Wandflächen vollständig reflektierend ausgebildet. Dies bedeutet, dass durch die Wandfläche/n kein Licht aus dem Lichtkanal austreten kann. Beispielsweise kann/können die Wandfläche/n spiegelnd ausgebildet sein.

Weiter ist der Lichtleitkörper linsenfrei ausgebildet. Dies bedeutet, dass der Lichtleitkörper keine Linse oder ein optisch gleichwirkendes Element umfasst. Insbesondere umfasst der Lichtleitkörper keine Linse oder optisch gleichwirkendes Element, die/das einer optischen Abbildung und/oder einer Lichtbündelung dient.

Somit kann das Merkmal, dass der Lichtleitkörper linsenfrei ausgebildet ist, bedeuten, dass der Lichtkanal derart ausgebildet ist, dass eine Richtung des durch die Eintrittsöffnung in den Lichtkanal eintretenden Lichts ausschließlich durch Reflexion an den Wandflächen verändert wird. Alternativ oder kumulativ kann das Merkmal, dass der Lichtleitkörper linsenfrei ausgebildet ist, bedeuten, dass eine Strahlbrechung, Strahlbündelung und/oder Strahlstreuung des durch die Eintrittsöffnung in den Lichtkanal eintretenden Lichts ausschließlich durch Reflexion an den Wandflächen erfolgt. Es kann also kein optisches Element zur Änderung der Strahlrichtung des Lichts, zur Strahlbrechung, zur Strahlbündelung und/oder zur Strahlstreuung im und/oder entlang des Lichtkanals angeordnet sein.

Die Eigenschaft, dass der Lichtleitkörper linsenfrei ausgebildet ist, schließt aber nicht zwingend aus, dass ein oder mehrere optische Elemente, z.B. Spiegel oder Strahlteiler, vom Lichtleitkörper umfasst werden. Allerdings dienen derartige optische Elemente nicht der Lichtbündelung und/oder einer optischen Abbildung.

Insbesondere kann/können die Eintrittsöffnung und/oder die erste Austrittsöffnung linsenfrei ausgebildet sein. Dies bedeutet, dass an der Einlass- und/oder der Austrittsöffnung keine Veränderung der Strahlrichtung des Lichts, keine Strahlbrechung, keine Strahlbündelung und/oder keine Strahlstreuung, insbesondere durch ein optisches Element, erfolgt.

Somit kann der Lichtkanal über die Eintrittsöffnung in direkter optischer Verbindung mit einer Umgebung stehen. Dies kann bedeuten, dass Licht ohne Veränderung von Eigenschaften von der Umgebung in den Lichtkanal einstrahlen kann. Weiter kann der Lichtkanal über die Austrittsöffnung in direkter optischer Verbindung mit einer Umgebung oder mit einem nachfolgend noch näher erläuterten optischen Sensor stehen. Dies kann bedeuten, dass Licht ohne Veränderung von Eigenschaften aus dem Lichtkanal in die Umgebung oder auf den optischen Sensor strahlen kann.

Mit anderen Worten kann der Lichtleitkörper abbildungselementfrei ausgebildet sein, wobei der Lichtleitkörper kein Element zur optischen Abbildung umfasst. Dies schließt jedoch nicht aus, dass durch den Lichtleitkörper eine Strahlführung zur Erfassung von Licht erfolgt.

Weiter ist eine Form und eine Fläche der Eintrittsöffnung verschieden von der Form bzw. Fläche der Austrittsöffnung. Beispielsweise kann eine Eintrittsöffnung rechteckförmig und eine Austrittsöffnung kreisförmig oder andersherum ausgebildet sein. Somit können z.B. Strahlen von einem abstrahlenden Streifen des Sicherheitsdokuments ohne große Lichtverluste, insbesondere durch mehrfache Reflexion, auf eine kreisförmige aktive Fläche gelenkt werden.

Hierdurch ergibt sich in vorteilhafter Weise, dass von der Oberfläche des Sicherheitsdokuments abgestrahltes Licht gesammelt und durch den Lichtkanal z.B. zu einem optischen Sensor geleitet werden kann. Nachfolgend können Eigenschaften des durch den optischen Sensor erfassten Lichts bestimmt und ausgewertet werden. Zur Bestimmung dieser Eigenschaften ist hierbei keine optische Abbildung der Oberfläche oder eines Teilbereichs davon erforderlich. Insbesondere ist eine optische Abbildung nicht erforderlich, wenn nur die Menge oder Intensität des von Bereichen der Oberfläche des Sicherheitsdokuments abgestrahlten Lichts zu erfassen ist.

Die vorgeschlagene Vorrichtung ermöglicht in vorteilhafter Weise eine möglichst verlustfreie Erfassung des abgestrahlten Lichts, wobei Baukosten und ein Bauraumbedarf aufgrund der nicht benötigten Linsen minimiert sind.

In einer weiteren Ausführungsform ist der Lichtkanal als Freiformkörper ausgebildet. Insbesondere kann eine Ausbildung des Freiformkörpers, insbesondere die Ausbildung der Eintritts- und Austrittsöffnung, in Abhängigkeit einer Geometrie und Position einer strahlenden Oberfläche (abzubildende Oberfläche) und in Abhängigkeit einer Geometrie einer aktiven Fläche eines optischen Sensors gewählt werden. Insbesondere kann die Eintrittsöffnung auf eine beliebige Geometrie und/oder Position der abstrahlenden Oberfläche und die Austrittsöffnung auf die Geometrie der aktiven Fläche eines Sensors angepasst werden.

Der Lichtkanal, insbesondere die geometrische Form des Freiformkörpers sowie die Geometrie der Eintritts- und Austrittsöffnung, kann hierbei derart gewählt werden, dass eine abzubildende Fläche des Sicherheitsdokument mit einer vorbestimmten Geometrie durch den Lichtkanal der Vorrichtung auf einen optischen Sensor, insbesondere auf dessen aktive Fläche, mit vorbestimmter Geometrie abgebildet wird. Beispielsweise kann die abzubildende Fläche rechteckig, quadratisch, kreisförmig oder oval sein. Selbstverständlich sind auch andere geometrischen Formen vorstellbar. Die aktive Fläche kann insbesondere rechteckig oder quadratisch sein. Auch hier sind andere geometrische Formen vorstellbar.

Wird die Vorrichtung auf das zu erfassenden Sicherheitsdokument aufgesetzt oder mit einem vorbestimmten Abstand über dessen Oberfläche angeordnet, so kann durch den derart ausgebildeten Lichtkanal das von der abzubildenden Fläche abgestrahlte, z.B. emittierte, reflektierte oder gestreute, Licht oder ein vorbestimmter Prozentsatz, z.B. mehr als 90% oder mehr als 95%, davon durch den Lichtkanal auf die aktive Fläche gelenkt werden.

Die Form des Lichtkanals kann somit in Abhängigkeit der Geometrie der abzubildenden Fläche und der aktiven Fläche des gewünschten optischen Sensors gewählt werden. Hierdurch kann in vorteilhafter Weise eine zuverlässige optische Erfassung einer abzubildenden Fläche mit vorbestimmter Geometrie und mit einem gewünschten optischen Sensor erfolgen. Soll ein optischer Sensor mit vorgegebener Geometrie verwendet werden, so kann durch die Form des Lichtkanals in vorteilhafter Weise eine gute optische Erfassung für verschiedene abzubildende Flächen erfolgen. Somit kann eine flexible Anpassung der optischen Erfassung erfolgen.

Ein Freiformkörper kann insbesondere eine asymmetrische Form oder irreguläre Kontur aufweisen.

In einer weiteren Ausführungsform umfasst die Vorrichtung mindestens einen optischen Sensor, wobei der optische Sensor in oder an der ersten Austrittsöffnung angeordnet ist. Der optische Sensor kann hierbei eine aktive Fläche umfassen oder aufweisen, wobei der optische Sensor ein Ausgangssignal in Abhängigkeit des auf diese aktive Fläche strahlenden oder einfallenden Lichts erzeugen kann.

Die Anordnung des optischen Sensors an oder in der ersten Austrittsöffnung kann bedeuten, dass das durch den Lichtkanal hin zur ersten Austrittsöffnung geleitete Licht und/oder das aus der ersten Austrittsöffnung austretende Licht vollständig oder mindestens zu einem vorbestimmten Anteil, z.B. zu mindestens 90%, auf die aktive Fläche strahlt bzw. fällt.

Die aktive Fläche kann hierbei eine vorbestimmte Geometrie und/oder vorbestimmte Dimensionen aufweisen. Hierbei kann/können eine Geometrie der Austrittsöffnung und/oder Dimensionen der Austrittsöffnung der Geometrie bzw. Dimension der aktiven Fläche entsprechen.

So kann die aktive Fläche an der Austrittsöffnung auch innerhalb des Lichtkanals angeordnet sein. Dies kann z.B. bedeuten, dass der Lichtkanal an seiner Austrittsöffnung die aktive Fläche des optischen Sensors umschließt. Hierbei kann zwischen der Wandfläche des Lichtkanals und der aktiven Fläche kein oder ein vorbestimmter (geringer) Abstand vorhanden sein. Ist kein Abstand vorhanden, so kann die Wandfläche des Lichtkanals an der ersten Austrittsöffnung bündig an Rändern der aktiven Fläche angeordnet sein. Somit kann der Lichtkanal über die Austrittsöffnung in direkter optischer Verbindung mit der aktiven Fläche des optischen Sensors stehen. In diesem Fall kann es möglich sein, dass kein Licht aus der ersten Austrittsöffnung in eine Umgebung austritt. Allerdings kann der optische Sensor, insbesondere dessen aktive Fläche, auch außerhalb der ersten Austrittsöffnung angeordnet sein.

Insgesamt ergibt sich aber in vorteilhafter Weise, dass sich die Lichtverluste verringern.

Erfindungsgemäß weist der Lichtkanal mindestens eine Verzweigung in einen ersten Teilkanal mit der ersten Austrittsöffnung und mindestens einen weiteren Teilkanal mit einer weiteren Austrittsöffnung auf. So kann der Lichtkanal beispielsweise einen Hauptkanalabschnitt zwischen der Eintrittsöffnung und der Verzweigung umfassen. Weiter kann der Lichtkanal einen ersten Teilkanalabschnitt zwischen der Verzweigung und der ersten Austrittsöffnung umfassen. Entsprechend kann der Lichtkanal einen weiteren Teilkanalabschnitt zwischen der Verzweigung und der weiteren Austrittsöffnung umfassen. Selbstverständlich kann der Lichtkanal, insbesondere mindestens einer der Teilkanäle oder der Hauptkanalabschnitt, eine weitere Verzweigung aufweisen.

Hierdurch ergibt sich in vorteilhafter Weise, dass in den Lichtkanal eingestrahltes Licht räumlich geteilt werden kann, um, wie nachfolgend noch näher erläutert, eine räumlich getrennte Erfassung des Lichts, z.B. durch mehrere räumlich getrennt angeordnete optische Sensoren, zu ermöglichen.

In einer weiteren Ausführungsform umfasst die Vorrichtung einen Strahlteiler, der Licht, insbesondere aus dem Hauptkanalabschnitt, in einem vorbestimmten Verhältnis auf den ersten Teilkanal und den mindestens einen weiteren Teilkanal aufteilt, z.B. in diese umlenkt oder einstrahlt. Der Strahlteiler kann an/vor der Verzweigung angeordnet sein. Beispielsweise kann der Strahlteiler Licht aus einem Hauptkanalabschnitt des Lichtkanals in einem vorbestimmten Verhältnis in den ersten Teilkanal und in den mindestens einen weiteren Teilkanal lenken.

Das vorbestimmte Verhältnis kann ein Lichtmengenverhältnis oder Lichtintensitätsverhältnis sein. Das Verhältnis kann in Abhängigkeit der zu erfassenden Lichteigenschaften und/oder der Empfindlichkeit von optischen Sensoren an den Austrittsöffnungen der Teilkanäle bestimmt werden. Vorzugsweise kann das vorbestimmte Verhältnis von 1:1 sein. Selbstverständlich sind jedoch auch andere Verhältnisse vorstellbar.

Der Strahlteiler bezeichnet hierbei ein optisches Element, durch das eine Strahlrichtung zumindest eines Teils des auf den Strahlteiler gestrahlten Lichts verändert wird. Insbesondere kann eine Strahlrichtung eines ersten Anteils dieses Lichts durch den Strahlteiler nicht verändert werden, wobei eine Strahlrichtung des verbleibenden Anteils durch den Strahlteiler verändert wird. Selbstverständlich können jedoch auch Strahlrichtungen beider Anteile verändert werden.

Hierdurch ergibt sich in vorteilhafter Weise eine möglichst zuverlässige Aufteilung des Lichts zur Weiterleitung in verschiedenen Teilkanälen.

In einer alternativen Ausführungsform ist die Verzweigung derart ausgebildet, dass das Licht an der Verzweigung, insbesondere das Licht aus dem Hauptkanalabschnitt, in einem vorbestimmten Verhältnis auf den ersten und den mindestens einen weiteren Teilkanal aufgeteilt wird. Beispielsweise kann die Verzweigung derart ausgebildet sein, dass das Licht aus einem Hauptabschnitt des Lichtkanals in einem vorbestimmten Verhältnis in den ersten Teilkanal und in den mindestens einen weiteren Teilkanal einstrahlt. Hierdurch ergibt sich in vorteilhafter Weise eine strahlteilerfreie Aufteilung des Lichts. Das vorbestimmte Verhältnis kann wiederum ein Lichtmengen- oder Lichtintensitätsverhältnis bezeichnen. Vorzugsweise beträgt das Verhältnis 1:1. Selbstverständlich sind jedoch auch andere Verhältnisse vorstellbar. Beispielsweise kann die Verzweigung durch eine geeignete Ausbildung und/oder einen geeigneten geometrischen Verlauf der Wandfläche/n bereitgestellt werden.

Hierdurch ergibt sich in vorteilhafter Weise eine einfache Bereitstellung der Lichtverzweigung.

In einer weiteren Ausführungsform umfasst die Vorrichtung mindestens einen weiteren optischen Sensor, wobei der mindestens eine weitere optische Sensor in oder an der ersten Austrittsöffnung oder in oder an der mindestens einen weiteren Austrittsöffnung angeordnet ist.

So können in einer ersten Alternative in oder an der ersten Austrittsöffnung der erste und der weitere optische Sensor angeordnet sein. Die beiden optischen Sensoren können hierbei zur Erfassung und gegebenenfalls Bestimmung von voneinander verschiedener Eigenschaften des Lichts dienen.

Beispielsweise können der erste und der weitere optische Sensor in oder an der ersten Austrittsöffnung räumlich benachbart zueinander angeordnet sein.

Die Anordnung der optischen Sensoren an oder in der ersten Austrittsöffnung kann bedeuten, dass das durch den Lichtkanal hin zur ersten Austrittsöffnung geleitete Licht und/oder das aus der ersten Austrittsöffnung austretende Licht vollständig oder mindestens zu einem vorbestimmten Anteil, z.B. zu mindestens 90%, auf die Gesamtheit der aktiven Flächen strahlt bzw. fällt.

Die aktiven Flächen können hierbei innerhalb oder außerhalb des Lichtkanals angeordnet sein. Vorzugsweise kann kein oder nur ein vorbestimmter (geringer) Abstand zwischen Rändern der aktiven Flächen der beiden Sensoren vorhanden sein. Die aktiven Flächen können derart angeordnet sein, dass das hin zur ersten Austrittsöffnung geleitete Licht in einem vorbestimmten Verhältnis, insbesondere zu gleichen oder ungleichen Teilen, auf die aktiven Flächen strahlt.

Wie vorhergehend bereits erläutert, kann/können auch in diesem Fall eine Geometrie der Austrittsöffnung und/oder Dimensionen der Austrittsöffnung der Geometrie bzw. Dimension der aktiven Flächen, beispielsweise einer Einhüllenden der aktiven Flächen, entsprechen. Dies kann bedeuten, dass der Lichtkanal an seiner ersten Austrittsöffnung die aktiven Flächen der optischen Sensoren umschließt. Hierbei kann zwischen der Wandfläche des Lichtkanals und den aktiven Flächen kein oder ein vorbestimmter (geringer) Abstand vorhanden sein. Ist kein Abstand vorhanden, so kann die Wandfläche des Lichtkanals an der ersten Austrittsöffnung bündig an den aktiven Flächen angeordnet sein. Somit kann der Lichtkanal über die Austrittsöffnung in direkter optischer Verbindung mit den aktiven Flächen der optischen Sensoren stehen.

In der zweiten Alternative ist der weitere optische Sensor räumlich getrennt von dem ersten optischen Sensor angeordnet. Dies verringert in vorteilhafter Weise eine wechselseitige Beeinflussung der optischen Sensoren, durch die nachteilig ein Ausgangssignal der Sensoren verfälscht werden kann.

Entsprechend den Ausführungen zur Anordnung des ersten optischen Sensors an oder in der ersten Austrittsöffnung kann der weitere optische Sensor derart an oder in der weiteren Austrittsöffnung angeordnet sein, dass das durch den Lichtkanal hin zur weiteren Austrittsöffnung geleitete Licht und/oder das aus der weiteren Austrittsöffnung austretende Licht vollständig oder mindestens zu einem vorbestimmten Anteil, z.B. zu mindestens 90%, auf die aktive Fläche des weiteren optischen Sensors strahlt bzw. fällt.

Der weitere optische Sensor kann hierbei innerhalb oder außerhalb des weiteren Teilkanals angeordnet sein. Weiter kann eine Geometrie und/oder Dimension der weiteren Austrittsöffnung an die Geometrie und/oder Dimension der aktiven Fläche des weiteren optischen Sensors angepasst sein. Hierzu wird auf die entsprechenden vorherigen Ausführungen verwiesen.

In einer weiteren Ausführungsform ist der erste optische Sensor ein spektraler Sensor und der mindestens eine weitere Sensor ein Lichtmengensensor. Hierdurch ergibt sich in vorteilhafter Weise, dass voneinander verschiedene Eigenschaften des Lichtes durch voneinander verschiedene Sensoren erfasst werden. Hierdurch ergibt sich in vorteilhafter Weise eine genauere Erfassung und Bestimmung dieser Eigenschaften.

In einer weiteren Ausführungsform verringert sich ein Querschnitt des Lichtkanals von der Eintrittsöffnung hin zu der mindestens einen Austrittsöffnung. Der Querschnitt kann hierbei eine Querschnittsfläche oder einen, insbesondere maximalen, Durchmesser des Lichtkanals bezeichnen. Alternativ vergrößert sich der Querschnitt des Lichtkanals von der Eintrittsöffnung hin zu der mindestens einen Austrittsöffnung. Hierbei wird jedoch nicht ausgeschlossen, dass der Lichtkanal Abschnitte mit konstantem Querschnitt aufweist. Eine Größe des Querschnitts kann beispielsweise entlang einer zentralen Achse des Lichtkanals erfasst werden. Entlang des Lichtkanals kann sich der Querschnitt z.B. nicht-stetig, insbesondere sprungartig, stetig oder differenzierbar ändern. Insbesondere kann ein Querschnitt der Eintrittsöffnung größer oder kleiner als ein Querschnitt der mindestens einen Austrittsöffnung sein. Hierdurch ergibt sich in vorteilhafter Weise eine gewünschte Konzentration bzw. eine gewünschte Verteilung des in den Lichtkanal eingestrahlten Lichts.

In einer bevorzugten Ausführungsform ist zumindest ein Teilabschnitt des Lichtkanals, insbesondere der gesamte Lichtkanal, kegelstumpf- oder pyramidenstumpfförmig ausgebildet. Alternativ oder kumulativ kann zumindest ein Teilabschnitt des mindestens einen Teilkanals, insbesondere der gesamte Teilkanal, kegelstumpfförmig oder pyramidenstumpfförmig ausgebildet sein. Dies schließt nicht aus, dass zumindest ein weiterer Teilabschnitt des Lichtkanals und/oder des mindestens einen Teilkanals zylinderförmig oder quaderförmig ausgebildet ist. Hierdurch ergibt sich in vorteilhafter Weise eine möglichst einfache mechanische Fertigung des Lichtleiterkörpers.

Weiter beschrieben wird, dass der Lichtkanal derart ausgebildet sein kann, dass eine rückreflexionsfreie Ausbreitung des Lichts von der Eintrittsöffnung zu der mindestens einen Austrittsöffnung erfolgt.

Dies kann bedeuten, dass eine Richtung des durch die Eintrittsöffnung eingestrahlten Lichts im Lichtkanal nur derart verändert wird, dass die Strahlrichtung in jedem Abschnitt des Lichtkanals einen Anteil umfasst, der parallel zu einer Mittellinie oder zentralen Achse des Lichtkanals und in Richtung der Austrittsöffnung orientiert ist, insbesondere von der Eintrittsöffnung hin zur Austrittsöffnung orientiert ist. Hierbei ist jedoch nicht ausgeschlossen, dass die Strahlrichtung einen weiteren Anteil quer zu dieser Mittellinie oder zentralen Achse aufweist. Allerdings ist es wesentlich, dass die Strahlrichtung keinen bzw. einen nur vernachlässigbar kleinen Anteil in eine Richtung aufweist, der parallel zur Mittellinie oder zentralen Achse und in Richtung der Eintrittsöffnung orientiert ist.

Alternativ ist der Lichtkanal derart ausgebildet, dass eine Intensität der bei der Ausbreitung des Lichts von der Eintrittsöffnung zu der mindestens einen Austrittsöffnung rückreflektierten Strahlung kleiner als ein vorbestimmter Schwellwert ist. Insbesondere kann die Intensität der rückreflektierten Strahlung kleiner als oder gleich 10% der Intensität des durch die Eintrittsöffnung eingestrahlten Lichts sein.

Hierdurch ergibt sich in vorteilhafter Weise eine zuverlässige Erfassung.

Weiter beschrieben wird, dass eine Wandflächenneigung und/oder eine Länge des Lichtkanals und/oder mindestens eines Teilkanals in Abhängigkeit einer Dimension der Eintrittsöffnung und einer Dimension der Austrittsöffnung derart gewählt werden kann, dass die rückreflexionsfreie Ausbreitung gewährleistet ist. Die Einlass- und Austrittsöffnung bezeichnet hierbei die Eintrittsöffnung des jeweiligen Kanalabschnitts, also beispielsweise des vorhergehend erläuterten Hauptkanalabschnitts oder Teilkanalabschnitts.

Hierbei kann die Dimension der Eintrittsöffnung in Abhängigkeit einer Dimension der zu erfassenden Fläche des Sicherheitsdokuments und/oder eines gewünschten oder notwendigen Abstands der Eintrittsöffnung von dieser Fläche sowie eines gewünschten Einfallswinkels des von der zu erfassenden Fläche ausgestrahlten Lichts auf die Eintrittsöffnung bestimmt werden. Der Einfallswinkel kann hierbei ein Winkel relativ zu einer Linie sein, die senkrecht zur Eintrittsöffnung orientiert ist, insbesondere ein Winkel relativ zu einer optischen Achse der Eintrittsöffnung sein.

Die Dimension der Austrittsöffnung kann hierbei von der Dimension der aktiven Fläche des optischen Sensors abhängig sein. Insbesondere kann die Dimension der Austrittsöffnung der Dimension der aktiven Fläche entsprechen oder um ein vorbestimmtes (geringes) Maß größer als die Dimension der aktiven Fläche sein.

Die Wandflächenneigung kann hierbei relativ zu einer zentralen Achse oder Mittellinie des Lichtkanals gegeben sein. Weist der (Teil-)Kanal eine Krümmung oder einen Knick auf, so kann die Wandflächenneigung relativ zu einer Tangente an die zentralen Achse oder Mittellinie gegeben sein. Es ist allerdings auch möglich, dass in diesem Fall die Wandflächenneigung relativ zu der optischen Achse der Eintrittsöffnung des Lichtkanals oder einer Eintrittsöffnung eines Teilkanals gegeben ist. Die Mittellinie der Eintrittsöffnung bezeichnet hierbei eine senkrecht zu einer Einlassfläche orientierte Linie, die die Einlassfläche in deren geometrischem Mittelpunkt schneidet.

Die Wandflächenneigung kann entlang des Lichtkanals variieren, insbesondere innerhalb eines vorbestimmen Neigungsintervalls. Dies kann bedeuten, dass die Wandflächenneigung entlang des Lichtkanals und/oder des mindestens einen Teilkanals größer als eine oder gleich einer vorbestimmten minimalen Neigung und/oder kleiner als eine oder gleich einer maximalen Neigung ist. Die Wandflächenneigung kann sich hierbei entlang des Lichtkanals nicht-stetig, insbesondere sprungartig, stetig oder vorzugsweise differenzierbar ändern. Die Neigung kann insbesondere durch einen Winkel zwischen der zentralen Achse bzw. Mittellinie und einer Schnittlinie durch die Wandfläche gegeben sein, wobei die Schnittlinie in einer Schnittebene liegt, die von der zentralen Achse bzw. Mittellinie und einem Vektor senkrecht zur zentralen Achse bzw. Mittellinie aufgespannt wird, wobei der Vektor von der zentralen Achse bzw. Mittellinie hin zur Wandfläche orientiert ist. Insbesondere kann der Winkel in diesem Fall durch den Winkel zwischen der zentralen Achse bzw. Mittellinie und einer Tangente an die Schnittlinie in dem Schnittpunkt der Schnittlinie mit dem Vektor gegeben sein.

Je nach geometrischer Ausbildung des Lichtkanals kann sich die Strahlrichtung des in den Lichtkanal eingestrahlten Lichts, insbesondere bei einer Mehrfachreflexion, derart ändern, dass entlang des Lichtkanals der parallel zur Mittellinie oder zentralen Achse des Lichtkanals und in Richtung der Austrittsöffnung orientierte Anteil abnimmt. Somit kann die Wandflächenneigung und die Länge des Lichtkanals insbesondere derart gewählt werden, dass dieser Anteil entlang des Lichtkanals in jedem Abschnitt größer als Null ist.

In einer weiteren Ausführungsform ändert sich die Wandflächenneigung entlang des Lichtkanals und/oder entlang mindestens eines Teilkanals. Hierdurch ergibt sich in vorteilhafter Weise eine weitere Minimierung von Lichtverlusten.

In einer weiteren Ausführungsform wird der Lichtkanal durch ein lichtdurchlässiges Material ausgebildet. Die Ausbreitung des Lichts im Lichtkanal erfolgt hierbei innerhalb des Körpers. Insbesondere kann der Lichtkanal durch einen Glas- oder Kunststoffkörper ausgebildet werden. Hierbei kann der Glas- oder Kunststoffkörper beschichtet sein, wobei durch die Beschichtung vollständig reflektierende Wandflächen des Glas- oder Kunststoffkörpers bereitgestellt werden. Alternativ befindet sich im Lichtkanal Luft.

Dies ermöglicht in vorteilhafter Weise eine einfache Herstellung des Lichtkanals mit den gewünschten Eigenschaften.

Weiter vorgeschlagen wird ein Verfahren zur Herstellung einer Vorrichtung zur Erfassung von abgestrahltem Licht eines Sicherheitsdokuments. Hierbei wird mindestens ein Lichtleitkörper bereitgestellt, wobei mindestens ein Lichtkanal in dem Lichtleitkörper bereitgestellt wird. Der Lichtkanal weist eine Eintrittsöffnung und mindestens eine Austrittsöffnung auf, wobei die den Lichtkanal einfassende/n Wandfläche/n vollständig reflektierend ausgebildet wird/werden.

Erfindungsgemäß ist der Lichtleitkörper linsenfrei ausgebildet.

Das Verfahren ermöglicht in vorteilhafter Weise die Herstellung einer Vorrichtung zur Erfassung von abgestrahltem Licht gemäß einer der vorhergehend erläuterten Ausführungsformen. Insbesondere kann das Verfahren somit alle Verfahrensschritte umfassen, die zur Herstellung einer Vorrichtung gemäß einer der vorhergehend erläuterten Ausführungsformen notwendig sind.

Weiter vorgeschlagen wird ein Verfahren zur Erfassung von abgestrahltem Licht, insbesondere einer Menge der Intensität, eines Sicherheitsdokuments, wobei eine Vorrichtung gemäß einer der vorhergehend erläuterten Ausführungsformen derart relativ zu einer Oberfläche des Sicherheitsdokuments angeordnet wird, dass von zumindest einem Teilbereich der Oberfläche abgestrahltes Licht durch die Eintrittsöffnung in den Lichtkanal eintritt.

Hierdurch ergibt sich in vorteilhafter Weise eine Erfassung von abgestrahltem Licht, die keine kostenintensive und bauraumbenötigende Vorrichtung erfordert.

Die Erfindung wird anhand mehrerer Ausführungsbeispiele näher erläutert. Die Figuren zeigen:
Fig. 1 einen schematischen Querschnitt durch eine nicht erfindungsgemäße Vorrichtung,
Fig. 2 einen schematischen Längsschnitt durch einen Lichtkanal,
Fig. 3 einen schematischen Längsschnitt durch einen Lichtkanal in einem weiteren nicht erfindungsgemäßen Beispiel,
Fig. 4 einen schematischen Querschnitt durch eine erfindungsgemäße Vorrichtung in einer weiteren Ausführungsform,
Fig. 5 eine perspektivische Ansicht einer erfindungsgemäßen Vorrichtung eines weiteren nicht erfindungsgemäßen Beispiels und
Fig. 6 einen schematischen Querschnitt durch eine erfindungsgemäße Vorrichtung in einer weiteren Ausführungsform.

In Fig. 1 ist ein schematischer Querschnitt durch eine Vorrichtung 1 zur Erfassung von abgestrahlten Licht 2, welches exemplarisch durch Pfeile dargestellt ist, eines Sicherheitsdokuments 3 dargestellt. Die Vorrichtung 1 umfasst einen Lichtleitkörper 4 und einen optischen Sensor 5, der beispielsweise als Photodetektor, insbesondere als CCD-Sensor oder CMOS-Sensor, ausgebildet sein kann. Der Lichtleitkörper 4 weist einen Lichtkanal 6 auf. Der Lichtkanal 6 weist eine Eintrittsöffnung 7 und eine Austrittsöffnung 8 auf. Hierbei ist dargestellt, dass das abgestrahlte Licht 2 durch die Eintrittsöffnung 7 in den Lichtkanal 6 eintritt und entlang des Lichtkanals 6 von Wandflächen 9 des Lichtkanals 6 reflektiert wird und somit zur Austrittsöffnung 8 gestrahlt wird. Das durch die Austrittsöffnung 8 austretende Licht 2 strahlt auf eine aktive Fläche 10 des optischen Sensors 5. Der optische Sensor 5 ist hierbei an der Austrittsöffnung 8 angeordnet.

Die Wandflächen 9 des Lichtkanals 6 sind vollständig reflektierend ausgebildet. Somit tritt Licht 2 aus dem Lichtkanal 6 ausschließlich über die Austrittsöffnung 8 aus dem Lichtkanal 6 aus.

Weiter dargestellt ist, dass der Lichtleitkörper 4, insbesondere der Lichtkanal 6, linsenfrei ausgebildet ist. Insbesondere ist keine Linse zur Strahlbündelung, Strahlbrechung oder Strahllenkung in oder an der Eintrittsöffnung 7, in oder am Lichtkanal 6 oder in oder an der Austrittsöffnung 8 vorgesehen.

In Fig. 1 ist dargestellt, dass der Lichtkanal 6 kegelstumpfförmig ausgebildet ist. Hierbei verringert sich ein Durchmesser des Lichtkanals 6 von der Eintrittsöffnung 7 hin zur Austrittsöffnung 8.

Weiter ist exemplarisch dargestellt, dass eine rückreflexionsfreie Ausbreitung des Lichts 2 von der Eintrittsöffnung 7 zu der Austrittsöffnung 8 erfolgt. Durch eine gestrichelte Linie ist eine zentrale Achse z des Lichtkanals 6 dargestellt, die orthogonal zu einer Fläche der Eintrittsöffnung 7 orientiert ist und von der Eintrittsöffnung 7 zur Austrittsöffnung 8 orientiert ist. In Fig. 1 ist dargestellt, dass Lichtstrahlen 2 vor und nach einer Reflexion an der Wandfläche 10 des Lichtkanals 6 in jedem Abschnitt des Lichtkanals 6 einen Anteil aufweisen, der parallel zu der zentralen Achse z und hin zur Austrittsöffnung 8 orientiert ist. Insbesondere enthält die Richtung vor oder nach einer Reflexion der Lichtstrahlen 2 keinen Anteil, der parallel zur optischen Achse z hin zur Eintrittsöffnung 7 orientiert ist.

In Fig. 2 ist ein Lichtkanal 6 in einem ersten nicht erfindungsgemäßen Beispiel in einem Längsschnitt dargestellt. In dem in Fig. 2 dargestellten Ausführungsbeispiel kann der Lichtkanal 6 beispielsweise pyramidenstumpfförmig ausgebildet sein. Dargestellt ist, dass eine erste Wandfläche 9a bzw. ein erster Wandflächenabschnitt parallel zu der zentralen Achse z des Lichtkanals 6 orientiert ist.

In dem in Fig. 2 dargestellten Beispiel entspricht die zentrale Achse z des Lichtkanals 6 wiederum einer Mittellinie der Eintrittsöffnung 7, die senkrecht zur Fläche der Eintrittsöffnung 7 orientiert ist und diese in einem geometrischen Mittelpunkt schneidet. Die zentrale Achse z verläuft hierbei entlang des Lichtkanals 6 nicht mittig im Lichtkanal 6.

Die erste Wandfläche 9a ist somit nicht geneigt. Weiter dargestellt ist eine zweite Wandfläche 9b bzw. ein zweiter Wandflächenabschnitt, der gegenüber der zentralen Achse z geneigt ist, insbesondere mit einem Neigungswinkel β.

In Fig. 2 bezeichnet E einen Durchmesser bzw. eine Breite der Eintrittsöffnung 7. Weiter bezeichnet D einen Durchmesser bzw. eine Breite der Austrittsöffnung 8. L_{OB} bezeichnet einen gewünschten oder notwendigen Abstand der Eintrittsöffnung 7 von der zu erfassenden Oberfläche des Sicherheitsdokuments 3 entlang der zentralen Achse z. Weiter dargestellt ist eine Länge L_{M} des Lichtkanals 6 entlang der zentralen Achse z. Durch das Bezugszeichen α ist hierbei exemplarisch ein minimaler Einfallwinkel des Lichts 2 auf die erste Wandfläche 9a bezeichnet. Der Winkel γ bezeichnet hierbei einen Erfassungswinkel.

Weiter dargestellt ist ein exemplarischer Verlauf eines Lichtstrahls 2, der mit dem minimalen Einfallwinkel α auf die erste Wandfläche 9a an der Eintrittsöffnung 7 auftrifft. Dieser Lichtstrahl 2 wird an der ersten Wandfläche 9a mit dem Einfallswinkel, also dem Winkel a, reflektiert und hin zur zweiten Wandfläche 9b gestrahlt. Der Strahlverlauf des Lichtstrahls 2 ist hierbei für mehrere Reflexionen dargestellt, wobei ersichtlich ist, dass der Ein- und Ausfallswinkel bei einer Reflexion an den Wandflächen 9a, 9b entlang des Lichtkanals 6 abnimmt.

Für das in Fig. 2 dargestellte Beispiel gelten hierbei folgende Zusammenhänge: $tan β = \left(E-D\right) / {L}_{M}$ und $tan α = \left(2\times {L}_{OB}\right) / E$ und $α \geq \left(N+1\right) \times β$

Hierbei bezeichnet N die Anzahl der Reflexionen.

Die Länge L_{M} und/oder die Größe der Eintrittsöffnung E und/oder der Neigungswinkel *β* können einstellbare Parameter bei der Herstellung des Lichtleitkörpers 4 sein. Durch Formel 1 ist der Zusammenhang zwischen Neigungswinkel *β,* der Länge des Lichtkanals L_{M} sowie der Größe von Eintritts- und Austrittsöffnung E, D gegeben. Diese Parameter können beispielsweise derart bestimmt werden, dass die durch Eintrittsöffnung 7 eintretenden Lichtstrahlen ohne Rückreflektion in Richtung der Eintrittsöffnung 7 durch den Lichtkanal 6 gestrahlt werden. Z.B. kann in Abhängigkeit dieses Zusammenhangs eine maximale Anzahl von Reflexionen bestimmt werden, die die durch Eintrittsöffnung 7 eintretenden Lichtstrahlen durchlaufen können ohne zurück in die Richtung der Eintrittsöffnung 7 reflektiert zu werden. Damit bestimmen sie den minimalen Einfallswinkel für einen Strahl, der nach mehrfacher Reflexion die Austrittsöffnung 8 erreichen kann.

In Fig. 2 ist dargestellt, dass für einen Strahl mit Einfallswinkel *α* nach einer dritten Reflexion von der zweiten Wandfläche 9b eine Rückreflektion in Richtung der Eintrittsöffnung 7 erfolgt.

In Fig. 3 ist ein exemplarischer Längsschnitt durch einen Lichtkanal 6 eines weiteren nicht erfindungsgemäßen Beispiels dargestellt. Im Unterschied zu der in Fig. 2 dargestellten Ausführungsform ist in diesem Fall auch die erste Wandfläche 9a bzw. der erste Wandflächenabschnitt gegenüber der zentralen Achse z mit dem Neigungswinkel β geneigt. In dieser Ausführungsform gelten folgende Zusammenhänge: $tan β = \left(E-D\right) / 2 \times {L}_{M}$ und $tan γ = \left(E-D\right) / \left(2\times {L}_{OB}\right)$ und

In Fig. 4 ist ein schematischer Querschnitt durch eine erfindungsgemäße Vorrichtung 1 in einer weiteren Ausführungsform dargestellt. Im Unterschied zu dem in Fig. 1 dargestellten Beispiel weist der Lichtkanal 6 eine Verzweigung des Lichtkanals 6 in einen ersten Teilkanal 11a und in einen zweiten Teilkanal 11b auf. Der erste Teilkanal 11a weist hierbei die erste Austrittsöffnung 8 auf, wobei der zweite Teilkanal 11b eine weitere Austrittsöffnung 12 aufweist. Die Vorrichtung 1 umfasst weiter einen weiteren optischen Sensor 13 mit einer aktiven Fläche 14 des weiteren optischen Sensors 13. Weiter dargestellt ist ein Strahlteiler 15, der Licht aus einem Hauptkanalabschnitt 16 des Lichtkanals 6 in einem vorbestimmten Verhältnis in den ersten Teilkanal 11a (erster Teilkanalabschnitt) und in den zweiten Teilkanal 11b (zweiter Teilkanalabschnitt) einstrahlt.

Der weitere optische Sensor 13 ist an der weiteren Austrittsöffnung 12 angeordnet, wobei aus der weiteren Austrittsöffnung 12 austretendes Licht 2 auf die aktive Fläche 14 des weiteren optischen Sensors 13 fällt.

Die optischen Sensoren 5, 13 können zur Erfassung verschiedener Eigenschaften des Lichts 2 dienen. Auch können die optischen Sensoren 5, 13 mit voneinander verschiedenen optischen Elementen, beispielsweise verschiedenen optischen Filtern, kombiniert werden, z.B. mit voneinander verschiedenen Farbfiltern. Insbesondere in diesem Fall können die optischen Sensoren 5, 13 zur Erfassung unterschiedlicher Eigenschaften des Lichts 2 dienen.

Z.B. kann der optische Sensor 5 als Photodetektor oder als ein mit einem Spektralfilter kombinierter Photodetektor ausgebildet sein. Der weitere optische Sensor 13 kann beispielsweise als Farbsensor oder Spektralsensor ausgebildet sein. Auch kann der weitere optische Sensor 13 als CCD-Sensor ausgebildet sein.

So kann z.B. durch den ersten optischen Sensor 5 ein zeitlicher Verlauf der Lichtintensität erfasst werden, wobei durch den weiteren optischen Sensor 13 eine spektrale Zusammensetzung, beispielsweise eine Farbe, des Lichtes 2 bestimmt wird.

Weiter ist in Fig. 4 eine zentrale Achse z₁ des ersten Teilkanals 11a dargestellt, die der zentralen Achse z des Hauptkanalabschnitts 16 des Lichtkanals 6 entspricht, wobei die zentrale Achse des Hauptkanalabschnitts 16 einer Mittellinie der Eintrittsöffnung 7 entspricht. Ebenfalls dargestellt ist eine Eintrittsöffnung 18 des ersten Teilkanals 11a, wobei die zentrale Achse z₁ einer Mittellinie der Eintrittsöffnung 18 des ersten Teilkanals 11a entspricht. Wandflächen des ersten Teilkanals 11a sind hierbei gegenüber der zentralen Achse z₁ des ersten Teilkanals 11a geneigt.

Weiter ist eine zentrale Achse z₂ des zweiten Teilkanals 11b dargestellt. Die weitere zentrale Achse z₂ ist hierbei orthogonal zu einer Eintrittsöffnung 17 des zweiten Teilkanals 11b orientiert und schneidet Fläche der weiteren Eintrittsöffnung 17 in ihrem geometrischen Mittelpunkt. Wandflächen des zweiten Teilkanals 11b sind hierbei gegenüber der zentralen Achse z₂ des weiteren Teilkanals 11b geneigt. Hierbei ist die zentrale Achse z₂ des zweiten Teilkanals 11b gegenüber der zentralen Achse z₁ des ersten Teilkanalabschnitts 11a geneigt.

In Fig. 5 ist eine perspektivische Ansicht einer Vorrichtung 1 eines weiteren nicht erfindungsgemäßen Beispiels dargestellt. Hierbei ist dargestellt, dass der Lichtkanal 6 pyramidenstumpfförmig ausgebildet ist. Weiter dargestellt ist, dass in der Austrittsöffnung 8 des Lichtkanals 6 sowohl der erste optische Sensor 5 als auch der weitere optische Sensor 13 nebeneinander angeordnet sind. Eine Dimension der Austrittsöffnung 8 ist hierbei an eine Dimension und Geometrie der Gesamtanordnung aus dem ersten optischen Sensor 5 und dem weiteren optischen Sensor 13 angepasst. Insbesondere umschließt die Austrittsöffnung 8 die rechteckige Einhüllende der aktiven Flächen 10, 14 (siehe Fig. 4) der beiden Sensoren 5, 13.

Wie vorhergehend in Bezug auf Fig. 4 bereits erläutert, können die optischen Sensoren 5, 13 zur Erfassung voneinander verschiedener Eigenschaften des Lichts 2 ausgebildet sein bzw. mit voneinander verschiedenen optischen Elementen, insbesondere Filterelementen, kombiniert sein.

Bei der in Fig. 5 dargestellten Anordnung des ersten und des weiteren optischen Sensors 5, 13 sind aktive Flächen 10, 14 (siehe Fig. 4) der optischen Sensoren 5, 13 in einer Ebene nebeneinander angeordnet. Hierdurch kann die Lichtfront des auf die aktiven Flächen treffenden Lichts 2 in Kanäle geteilt werden. Hierbei erfolgt jedoch keine Teilung der Lichtamplitude. Bei einer Erfassung, Bestimmung und Auswertung von Eigenschaften des derart erfassten Lichts kann jedoch eine Homogenität der Lichtverteilung in der Ebene der aktiven Flächen berücksichtigt werden.

Generell kann eine Geometrie des Lichtkanals 6 und somit eine Ausbildung und/oder Anordnung der Wandfläche/n 9, 9a, 9b frei gewählt werden. Idealerweise wird jedoch die Form und Anordnung an eine Geometrie und/oder Dimension der aktiven Fläche 10, 14 eines optischen Sensors 5, 13 angepasst. Auch kann die Ausbildung und/oder Anordnung derart gewählt werden, dass keine Rückreflexion im Lichtkanal 6 erfolgt.

In Fig. 6 ist ein schematischer Querschnitt durch eine Vorrichtung 1 in einer weiteren Ausführungsform dargestellt. Hierbei ist dargestellt, dass der Lichtkanal 6 sich an einer Verzweigung in einen ersten Teilkanal 11a und einen zweiten Teilkanal 11b verzweigt. Die Verzweigung wird hierbei durch die Ausbildung des Lichtkanals 6, insbesondere durch einen entsprechenden Wandflächenverlauf erreicht. Die Verzweigung ist hierbei derart ausgebildet, dass Licht 2 aus einem Hauptkanalabschnitt 16 des Lichtkanals 6 in einem vorbestimmten Verhältnis in den ersten Teilkanal 11a und den zweiten Teilkanal 11b einstrahlt. Dargestellt ist eine Eintrittsöffnung 17 des zweiten Teilkanals 11b und eine Eintrittsöffnung 18 des ersten Teilkanals 11a. Ebenfalls dargestellt sind zentrale Achsen z₁, z₂ des ersten Teilkanals 11a und des zweiten Teilkanals 11b. Hierbei ist dargestellt, dass die zentralen Achsen z₁, z₂ der Teilkanäle 11a, 11b gegenüber der zentralen Achse z des Hauptabschnitts 16 jeweils geneigt sind.

Weiter dargestellt ist, dass sich eine Wandflächenneigung einer Wandfläche des ersten Teilkanals 11a sowie einer Wandfläche des zweiten Teilkanals 11b entlang des ersten bzw. zweiten Teilkanals 11a, 11b ändert. Die Wandflächen des ersten und des zweiten Teilkanals 11a, 11b sind hierbei jeweils gekrümmt ausgebildet. Wie in Bezug auf Fig. 4 bereits erläutert, ist der erste optische Sensor 5 an der ersten Austrittsöffnung 8 angeordnet, wobei der zweite optische Sensor 13 an der weiteren Austrittsöffnung 12 angeordnet ist.

Die vorgeschlagene Vorrichtung 1 bietet mehrere Vorteile. Zum einen verringern sich Lichtverluste, da keine Linsen in der Vorrichtung 1 verwendet werden. Ist die Austrittsöffnung 8, 12 an den jeweiligen optischen Sensor 5, 13 angepasst, so können auch hierdurch Lichtverluste minimiert werden, insbesondere wenn die aktive Fläche 10, 14 des jeweiligen Sensors 5, 13 die entsprechende Austrittsöffnung 8, 12 vollständig ausfüllt oder abdeckt.

Weiter ist die vorgeschlagene Vorrichtung 1 im Vergleich zur linsenbasierten Ausführung weniger empfindlich gegenüber einer lateralen Positionsabweichung der zu vermessenden Strahlenquelle (z.B. der emittierenden, reflektierenden und/oder streuenden Oberfläche des Sicherheitsdokuments 3), wobei die laterale Positionsabweichung eine Abweichung senkrecht zu der Mittellinie der Eintrittsöffnung 7 bezeichnet. Auch ist die vorgeschlagene Vorrichtung 1 unempfindlicher gegenüber einer Neigung der Oberfläche des Sicherheitsdokuments 3 relativ zu dieser Mittellinie. Dies bedeutet, dass die hin zur mindestens einen Austrittsöffnung 8, 12 gelenkte Lichtmenge nicht oder nur in einem geringen Maß abhängig von der lateralen Positionsabweichung und/oder Neigung ist. Weiter kann die Eintrittsöffnung 7, insbesondere deren Geometrie und/oder Dimension an eine Geometrie und/oder Dimension eines Sicherheitsmerkmals des Sicherheitsdokuments 3 angepasst werden. Weiter können Kosten und Gewicht der Vorrichtung 1 verringert werden. Aufgrund der hohen Lichteffizienz können weiter günstigere optische Sensoren 5, 13 verwendet werden, die ebenfalls in ihrer Form flexibel wählbar sind. Ebenfalls ergibt sich eine einfache Justierung und Wartung.

### Bezugszeichenliste

- 1: Vorrichtung
- 2: Lichtstrahl
- 3: Sicherheitsdokument
- 4: Lichtleitkörper
- 5: erster optischer Sensor
- 6: Lichtkanal
- 7: Eintrittsöffnung
- 8: Austrittsöffnung
- 9: Wandfläche
- 9a: erste Wandfläche
- 9b: weitere Wandfläche
- 10: aktive Fläche
- 11a: erster Teilkanal
- 11b: zweiter Teilkanal
- 12: weitere Austrittsöffnung
- 13: weiterer optischer Sensor
- 14: aktive Fläche
- 15: Strahlteiler
- 16: Hauptkanalabschnitt
- 17: Eintrittsöffnung des zweiten Teilkanals
- 18: Eintrittsöffnung des ersten Teilkanals
- z: zentrale Achse des Lichtkanals/Hauptabschnitts
- z₁: zentrale Achse des ersten Teilkanals
- z₂: zentrale Achse des weiteren Teilkanals
- E: Durchmesser/Breite der Eintrittsöffnung
- D: Durchmesser/Breite der Austrittsöffnung
- β: Neigungswinkel
- α: minimaler Einfallwinkel
- γ: Erfassungswinkel
- L_{OB}: Abstand zwischen Eintrittsöffnung und zur vermessenden Oberfläche
- L_{M}: Länge des Lichtkanals

## Patentansprüche

1. Vorrichtung zur Erfassung von abgestrahltem Licht (3) eines Sicherheitsdokuments (3), wobei die Vorrichtung (1) mindestens einen Lichtleitkörper (4) umfasst, wobei der Lichtleitkörper (4) mindestens einen Lichtkanal (6) aufweist oder ausbildet, wobei der Lichtkanal (6) eine Eintrittsöffnung (7) und mindestens eine erste Austrittsöffnung (8) aufweist, wobei die den Lichtkanal (6) einfassende Wandfläche/n (9, 9a, 9b) derart vollständig reflektierend ausgebildet ist/sind, dass durch die Wandfläche/n (9, 9a, 9b) kein Licht aus dem Lichtkanal (6) austreten kann, wobei der Lichtleitkörper (4) linsenfrei ausgebildet ist, wobei eine Form der Eintrittsöffnung verschieden von einer Form der Austrittsöffnung und eine Fläche der Eintrittsöffnung verschieden von der Fläche der Austrittsöffnung ist,
**dadurch gekennzeichnet, dass**
der Lichtkanal (6) mindestens eine Verzweigung in einen ersten Teilkanal (11a) mit der ersten Austrittsöffnung (8) und in mindestens einen weiteren Teilkanal (11b) mit einer weiteren Austrittsöffnung (12) aufweist.

2. Vorrichtung nach Anspruch 1, **dadurch gekennzeichnet, dass** der Lichtkanal (6) als Freiformkörper derart ausgebildet ist, dass eine Richtung des durch die Eintrittsöffnung eingestrahlten Lichts im Lichtkanal nur derart verändert wird, dass die Strahlrichtung in jedem Abschnitt des Lichtkanals einen Anteil umfasst, der parallel zu einer Mittellinie oder zentralen Achse des Lichtkanals und in Richtung der Austrittsöffnung orientiert ist.

3. Vorrichtung nach Anspruch 1 oder 2, **dadurch gekennzeichnet, dass** die Vorrichtung (1) mindestens einen optischen Sensor (5) umfasst, wobei der optische Sensor (5) in oder an der ersten Austrittsöffnung (8) angeordnet ist.

4. Vorrichtung nach einem der vorangegangenen Ansprüche, **dadurch gekennzeichnet, dass** die Vorrichtung (1) einen Strahlteiler (15) umfasst, der Licht (2) in einem vorbestimmten Verhältnis auf den ersten Teilkanal (11a) und den mindestens einen weiteren Teilkanal (11b) aufteilt.

5. Vorrichtung nach einem der vorangegangenen Ansprüche, **dadurch gekennzeichnet, dass** die Verzweigung derart ausgebildet ist, dass das Licht (2) in einem vorbestimmten Verhältnis auf den ersten Teilkanal (11a) und den mindestens einen weiteren Teilkanal (11b) aufgeteilt wird.

6. Vorrichtung nach einem der vorangegangenen Ansprüche, **dadurch gekennzeichnet, dass** die Vorrichtung mindestens einen weiteren optischen Sensor (13) umfasst, wobei der mindestens ein weiterer optische Sensor (13) in oder an der ersten Austrittsöffnung (8) oder in oder an der mindestens einen weiteren Austrittsöffnung (12) angeordnet ist.

7. Vorrichtung nach Anspruch 6, **dadurch gekennzeichnet, dass** der erste optische Sensor (5) ein spektraler Sensor und der mindestens eine weitere Sensor (13) ein Lichtmengensensor ist.

8. Vorrichtung nach einem der Ansprüche 1 bis 7, **dadurch gekennzeichnet, dass** sich ein Querschnitt des Lichtkanals (6) von der Eintrittsöffnung (7) hin zu der mindestens einen Austrittsöffnung (8) verringert oder sich der Querschnitt des Lichtkanals (6) von der Eintrittsöffnung (7) hin zu der mindestens einen Austrittsöffnung (8) vergrößert.

9. Vorrichtung nach einem der Ansprüche 1 bis 8, **dadurch gekennzeichnet, dass** zumindest ein Teilabschnitt des Lichtkanals (6) und/oder zumindest ein Teilabschnitt des mindestens einen Teilkanals (11a, 11b) kegelstumpfförmig oder pyramidenstumpfförmig ausgebildet ist.

10. Vorrichtung nach einem der Ansprüche 1 bis 9, **dadurch gekennzeichnet, dass** eine Wandflächenneigung sich entlang des Lichtkanals (6) und/oder mindestens eines Teilkanals (11a, 11b) ändert, wobei die Wandflächenneigung entlang des Lichtkanals und/oder des mindestens einen Teilkanals größer als eine oder gleich einer vorbestimmten minimalen Neigung und/oder kleiner als eine oder gleich einer maximalen Neigung ist.

11. Vorrichtung nach einem der Ansprüche 1 bis 10, **dadurch gekennzeichnet, dass** der Lichtkanal (6) durch ein lichtdurchlässiges Material ausgebildet wird oder sich im Lichtkanal (6) Luft befindet.

12. Verfahren zur Herstellung einer Vorrichtung (1) zur Erfassung von abgestrahltem Licht (2) eines Sicherheitsdokuments (3), wobei mindestens ein Lichtleitkörper (4) bereitgestellt wird, wobei mindestens ein Lichtkanal (6) in dem Lichtleitkörper (4) bereitgestellt wird, wobei der Lichtkanal (6) eine Eintrittsöffnung (7) und mindestens eine erste Austrittsöffnung (8) aufweist, wobei die den Lichtkanal (6) einfassende/n Wandfläche/n (9, 9a, 9b) derart vollständig reflektierend ausgebildet wird/werden, dass durch die Wandfläche/n (9, 9a, 9b) kein Licht aus dem Lichtkanal (6) austreten kann, wobei der Lichtleitkörper (4) linsenfrei ausgebildet ist, wobei eine Form der Eintrittsöffnung verschieden von einer Form der Austrittsöffnung und/oder eine Fläche der Eintrittsöffnung verschieden von der Fläche der Austrittsöffnung ist, **dadurch gekennzeichnet, dass**
der Lichtkanal (6) mindestens eine Verzweigung in einen ersten Teilkanal (11a) mit der ersten Austrittsöffnung (8) und in mindestens einen weiteren Teilkanal (11b) mit einer weiteren Austrittsöffnung (12) aufweist.

13. Verfahren zur Erfassung von abgestrahltem Licht (2) eines Sicherheitsdokuments (3), wobei eine Vorrichtung (1) gemäß einem der Ansprüche 1 bis 11 derart relativ zu einer Oberfläche des Sicherheitsdokuments (3) angeordnet wird, dass von zumindest einem Teilbereich der Oberfläche abgestrahltes Licht (2) durch die Eintrittsöffnung (7) in den Lichtkanal (6) eintritt.

## Claims

1. Apparatus for capturing light (3) emitted by a security document (3), wherein the apparatus (1) comprises at least one light-guide body (4), wherein the light-guide body (4) has or forms at least one light channel (6), wherein the light channel (6) has an entrance opening (7) and at least one first exit opening (8), wherein the wall surface(s) (9, 9a, 9b) enclosing the light channel (6) is/are formed to be completely reflective such that no light can emerge from the light channel (6) through the wall surface (s) (9, 9a, 9b), wherein the light-guide body (4) is designed to be free of lenses, wherein a shape of the entrance opening differs from a shape of the exit opening and an area of the entrance opening differs from the area of the exit opening,
**characterized in that**
the light channel (6) has at least one branching point into a first partial channel (11a) with the first exit opening (8) and into at least one further partial channel (11b) with a further exit opening (12).

2. Apparatus according to Claim 1, **characterized in that** the light channel (6) is formed as a free-form body such that a direction of the light input through the entrance opening in the light channel is changed only such that the beam direction in every section of the light channel comprises a component that is parallel to a central line or central axis of the light channel and is oriented in the direction towards the exit opening.

3. Apparatus according to Claim 1 or 2, **characterized in that** the apparatus (1) comprises at least one optical sensor (5), wherein the optical sensor (5) is arranged in or at the first exit opening (8).

4. Apparatus according to one of the preceding claims, **characterized in that** the apparatus (1) comprises a beam splitter (15) splitting light (2) in a predetermined ratio into the first partial channel (11a) and the at least one further partial channel (11b).

5. Apparatus according to one of the preceding claims, **characterized in that** the branching point is formed such that the light (2) is split with a predetermined ratio into the first partial channel (11a) and the at least one further partial channel (11b).

6. Apparatus according to one of the preceding claims, **characterized in that** the apparatus comprises at least one further optical sensor (13), wherein the at least one further optical sensor (13) is arranged in or at the first exit opening (8) or in or at the at least one further exit opening (12).

7. Apparatus according to Claim 6, **characterized in that** the first optical sensor (5) is a spectral sensor and the at least one further sensor (13) is a light-quantity sensor.

8. Apparatus according to one of Claims 1 to 7, **characterized in that** a cross section of the light channel (6) decreases from the entrance opening (7) to the at least one exit opening (8), or the cross section of the light channel (6) increases from the entrance opening (7) to the at least one exit opening (8).

9. Apparatus according to one of Claims 1 to 8, **characterized in that** at least one partial section of the light channel (6) and/or at least one partial section of the at least one partial channel (11a, 11b) is formed in the shape of a truncated cone or a truncated pyramid.

10. Apparatus according to one of Claims 1 to 9, **characterized in that** a wall surface inclination changes along the light channel (6) and/or along at least one partial channel (11a, 11b), wherein the wall surface inclination along the light channel and/or along the at least one partial channel is greater than or equal to a predetermined minimum inclination and/or less than or equal to a maximum inclination.

11. Apparatus according to one of Claims 1 to 10, **characterized in that** the light channel (6) is formed by a light-transmissive material or there is air in the light channel (6).

12. Method for producing an apparatus (1) for capturing light (2) emitted by a security document (3), wherein at least one light-guide body (4) is provided, wherein at least one light channel (6) is provided in the light-guide body (4), wherein the light channel (6) has an entrance opening (7) and at least one first exit opening (8), wherein the wall surface(s) (9, 9a, 9b) enclosing the light channel (6) is/are formed to be completely reflective such that no light can emerge from the light channel (6) through the wall surface (s) (9, 9a, 9b), wherein the light-guide body (4) is designed to be free of lenses, wherein a shape of the entrance opening differs from a shape of the exit opening and/or an area of the entrance opening differs from the area of the exit opening,
**characterized in that**
the light channel (6) has at least one branching point into a first partial channel (11a) with the first exit opening (8) and into at least one further partial channel (11b) with a further exit opening (12).

13. Method for capturing light (2) emitted by a security document (3), wherein an apparatus (1) according to one of Claims 1 to 11 is arranged relative to a surface of the security document (3) such that light (2) emitted by at least one partial region of the surface enters the light channel (6) through the entrance opening (7).

## Revendications

1. Dispositif de détection de la lumière rayonnée (3) d'un document de sécurité (3), dans lequel le dispositif (1) comprend au moins un corps guide de lumière (4), dans lequel le corps guide de lumière (4) comporte ou forme au moins un canal de lumière (6), dans lequel le canal de lumière (6) comporte une ouverture d'entrée (7) et au moins une première ouverture de sortie (8), dans lequel la ou les paroi(s) latérale(s) (9, 9a, 9b) entourant le canal de lumière (6) est ou sont réalisée(s) intégralement de manière réfléchissante de telle manière qu'aucune lumière ne puisse sortir du canal de lumière (6) à travers la ou les paroi(s) latérale(s) (9, 9a, 9b), dans lequel le corps guide de lumière (4) est réalisé sans lentille, dans lequel une forme de l'ouverture d'entrée est différente d'une forme de l'ouverture de sortie et une surface de l'ouverture d'entrée est différente de la surface de l'ouverture de sortie, **caractérisé en ce que**
le canal de lumière (6) comporte au moins une ramification en un premier canal partiel (11a) présentant la première ouverture de sortie (8) et en au moins un autre canal partiel (11b) présentant une autre ouverture de sortie (12).

2. Dispositif selon la revendication 1, **caractérisé en ce que** le canal de lumière (6) est réalisé sous la forme d'un corps de forme libre de telle manière qu'une direction de la lumière rayonnée à travers l'ouverture d'entrée dans le canal de lumière ne soit modifiée que de telle manière que la direction du faisceau dans chaque section du canal de lumière comprenne une partie qui est orientée parallèlement à une ligne médiane ou à un axe central du canal de lumière et en direction de l'ouverture de sortie.

3. Dispositif selon la revendication 1 ou 2, **caractérisé en ce que** le dispositif (1) comprend au moins un capteur optique (5), dans lequel le capteur optique (5) est disposé dans ou au niveau de la première ouverture de sortie (8).

4. Dispositif selon l'une des revendications précédentes, **caractérisé en ce que** le dispositif (1) comprend un diviseur de faisceau (15) qui divise la lumière (2) selon un rapport prédéterminé entre le premier canal partiel (11a) et ledit au moins un autre canal partiel (11b).

5. Dispositif selon l'une des revendications précédentes, **caractérisé en ce que** la ramification est réalisée de telle manière que la lumière (2) soit divisée selon un rapport prédéterminé entre le premier canal partiel (11a) et ledit au moins un autre canal partiel (11b) .

6. Dispositif selon l'une des revendications précédentes, **caractérisé en ce que** le dispositif comprend au moins un autre capteur optique (13), dans lequel ledit au moins un autre capteur optique (13) est disposé dans ou au niveau de la première ouverture de sortie (8) ou dans ou au niveau de ladite au moins une autre ouverture de sortie (12).

7. Dispositif selon la revendication 6, **caractérisé en ce que** le premier capteur optique (5) est un capteur spectral et ledit au moins un autre capteur (13) est un capteur de quantité de lumière.

8. Dispositif selon l'une des revendications 1 à 7, **caractérisé en ce qu'**une section transversale du canal de lumière (6) diminue de l'ouverture d'entrée (7) vers ladite au moins une ouverture de sortie (8) ou **en ce que** la section transversale du canal de lumière (6) augmente de l'ouverture d'entrée (7) vers ladite au moins une ouverture de sortie (8).

9. Dispositif selon l'une des revendications 1 à 8, **caractérisé en ce qu'**au moins une section partielle du canal de lumière (6) et/ou au moins une section partielle dudit au moins un canal partiel (11a, 11b) est réalisée sous forme de cône tronqué ou de pyramide tronquée.

10. Dispositif selon l'une des revendications 1 à 9, **caractérisé en ce qu'**une pente de la paroi latérale varie le long du canal de lumière (6) et/ou d'au moins un canal partiel (11a, 11b), dans lequel l'inclinaison de la paroi latérale le long du canal de lumière et/ou dudit au moins un canal partiel est supérieure ou égale à une inclinaison minimale prédéterminée et/ou inférieure ou égale à une inclinaison maximale.

11. Dispositif selon l'une des revendications 1 à 10, **caractérisé en ce que** le canal de lumière (6) est réalisé au moyen d'un matériau transparent à la lumière ou **en ce que** de l'air se trouve dans le canal de lumière (6).

12. Procédé de fabrication d'un dispositif (1) de détection de la lumière rayonnée (2) d'un document de sécurité (3), dans lequel il est prévu au moins un corps guide de lumière (4), dans lequel il est prévu au moins un canal de lumière (6) dans le corps guide de lumière (4), dans lequel le canal de lumière (6) comporte une ouverture d'entrée (7) et au moins une première ouverture de sortie (8), dans lequel la ou les paroi(s) latérale(s) (9, 9a, 9b) entourant le canal de lumière (6) est ou sont réalisée(s) intégralement de manière réfléchissante de telle manière qu'aucune lumière ne puisse sortir du canal de lumière (6) à travers la ou les paroi(s) latérale(s) (9, 9a, 9b), dans lequel le corps guide de lumière (4) est réalisé sans lentille, dans lequel une forme de l'ouverture d'entrée est différente d'une forme de l'ouverture de sortie et/ou une surface de l'ouverture d'entrée est différente de la surface de l'ouverture de sortie,
**caractérisé en ce que**
le canal de lumière (6) comporte au moins une ramification en un premier canal partiel (11a) présentant la première ouverture de sortie (8) et en au moins un autre canal partiel (11b) présentant une autre ouverture de sortie (12).

13. Procédé de détection de la lumière rayonnée (2) d'un document de sécurité (3), dans lequel un dispositif (1) selon l'une des revendications 1 à 11 est disposé par rapport à une surface du document de sécurité (3) de telle manière que la lumière (2) rayonnée par au moins une partie de la surface pénètre dans le canal de lumière (6) à travers l'ouverture d'entrée (7).
